# EUROPÄISCHE PATENTSCHRIFT

(11) **EP 1 098 739 B1**
(45) Veröffentlichungstag und Bekanntmachung des Hinweises auf die Patenterteilung: **08.05.2002**
(21) Anmeldenummer: 99931195.4
(22) Anmeldetag: 26.06.1999
(51) Int. Cl.: B26B 19/04

(54) **TROCKENRASIERAPPARAT**
ELECTRIC RAZOR
APPAREIL DE RASAGE A SEC

(30) Priorität: 20.07.1998 DE 19832473
(43) Veröffentlichungstag der Anmeldung: 16.05.2001
(73) Patentinhaber: Braun GmbH, 61476 Kronberg (DE)
(72) Erfinder: EICHHORN, Reinhold, D-65510 Idstein (DE); HARMS, Michael, D-61440 Oberursel (DE); HOTTENROTT, Sebastian, D-65510 Idstein-Wörsdorf (DE); JUNK, Peter, D-61389 Schmitten (DE); ODEMER, Michael, D-60437 Frankfurt (DE); STÖRKEL, Jens, D-60433 Frankfurt (DE); WOLF, Jürgen, D-65830 Kriftel (DE)
(86) Internationale Anmeldenummer: EP9904446
(87) Internationale Veröffentlichungsnummer: WO0005040

(56) Entgegenhaltungen:
- DE-A- 3 302 610
- DE-A- 3 415 122
- DE-C- 4 128 218
- DE-C- 4 410 543
- DE-C- 19 632 333

## Beschreibung

Die Erfindung bezieht sich auf einen Trockenrasierapparat nach dem Oberbegriff des Anspruchs 1.

Ein Trockenrasierapparat der eingangs genannten Art ist aus der Druckschrift DE 33 02 610 A1 bekannt. Der in einem Gehäuseteil angeordnete Wechselrahmen sitzt mittels eines Flansches auf dem Sims des Gehäuses auf und ist durch eine in den beiden Arbeitsrichtungen eines bewegbaren Schneidelementes wirkende formschlüssige Verrastung, die durch in Ausnehmungen eingreifende Vorsprünge gebildet ist, mit dem Gehäuse gekoppelt.

Ein zur Aufnahme und Halterung eines Wechselrahmens vorgesehenes Gehäuseteil kann auf dem Gehäuse eines Trockenrasierapparates sowohl abnehmbar angeordnet sein - siehe DE 33 02 610 A1 - als auch mit dem Gehäuse fest verbunden, d.h. Bestandteil des Gehäuses sein - siehe DE 44 10 543 C1, Fig. 10 -.

Formschlüssige Koppelungen zwischen einem Wechselrahmen und einem Gehäuseteil eines Trockenrasierapparates zum Zwecke eines schwingungsfreien Sitzes des Wechselrahmens bedingen eine bewegungsfreie Anlage von zusammenwirkenden Formschlußelementen, d.h. einen spaltfreien Formschluß. Ein spaltfreier Formschluß ist mit erhöhtem Fertigungsaufwand herstellbar, er ist jedoch über einen längeren Zeitraum durch während der Benutzung stattfindenden Abrieb oder Deformation zusammenwirkender Formschlußelemente verschleißanfällig, so daß der gewünschte Effekt ein Mitschwingen des mit wenigstens einem Schneidelement ausgestatteten Wechselrahmens dauerhaft zu verhindern, ausgeschlossen ist.

Aus der DE 196 32 333 C1 ist ein Trockenrasierapparat der eingangs genannten Art bekannt, bei dem ein verschleißfreier Sitz des Wechselrahmens in einem Gehäuseteil dauerhaft gewährleistet ist, allerdings sind bei diesem bekannten Trockenrasierapparat zusätzliche Mittel, wie im Gehäuseteil angeordnete, von Federelementen beaufschlagte bewegbar gelagerte Druckelemente vorgesehen, die den Wechselrahmen gegen einen am Gehäuseteil vorgesehenen Anschlag drücken.

Aufgabe der Erfindung ist es, bei einem Trockenrasierapparat der eingangs genannten Art die lösbare Befestigung eines Wechselrahmens am Gehäuseteil unter Gewährleistung einer schwingungsfreien Befestigung des Wechselrahmens auf dem Gehäuseteil zu vereinfachen und preiswerter zu gestalten.

Nach der Erfindung wird diese Aufgabe bei einem Trockenrasierapparat der eingangs genannten Art durch die im Kennzeichen des Anspruchs 1 angegebenen Merkmale gelöst.

Ein wesentlicher Vorteil der Erfindung besteht darin, daß die ohnehin bereits vorhandenen den Wechselrahmen am Gehäuseteil abnehmbar haltenden Rasteinrichtungen für einen dauerhaften schwingungsfreien Sitz des Wechselrahmens am Gehäuseteil genutzt werden, so daß hier zusätzliche Kosten verursachende Bauelemente eingespart werden.

Nach einer bevorzugten Ausführungsform der Erfindung ist vorgesehen, daß die Rastkraft des Riegelelementes mittels einer räumlichen Ausrichtung der Anlageflächen des Riegelelementes und der Anlageflächen des Wechselrahmens in eine Positionskraftkomponente und in eine Haltekraftkomponente umsetzbar ist. In weiterer Ausgestaltung dieser Ausführungsform ist vorgesehen, daß die schwingungsfreie Positionierung des Wechselrahmens durch Anlage des Wechselrahmens an einem Anschlag am Gehäuseteil unter Einwirkung der Positionskraftkomponente auf die Anlagefläche des Wechselrahmens bestimmt ist. Der wesentliche Vorteil dieser Maßnahmen ist darin zu sehen, daß ausgehend vom bekannten Stand der Technik - siehe DE 196 32 333 C1 - lediglich den ohnehin an den Riegelelementen vorhandenen Rastflächen als auch die im Wechselrahmen vorhandenen Rastflächen eine andere Form zu geben ist, und zwar derart, daß die räumliche Ausrichtung sämtlicher Anlageflächen eine Umsetzung der Rastkraft des Riegelelementes sowohl in eine Haltekraftkomponente als auch in eine gemeinsame Richtung weisende Positionskraftkomponente bewirkt. Es handelt sich hierbei um eine reine Formgestaltungsmaßnahme, die lediglich durch eine Modifikation der Spritzgußformen für die Riegelelemente sowie für den Wechselrahmen zu erreichen ist.

Nach einer bevorzugten Ausführungsform der Erfindung ist vorgesehen, daß der Anschlag durch eine Innenwand des Gehäuseteils gebildet ist. Diese Maßnahme verursacht beispielsweise keine Kosten, da hier eine ohnehin vorhandene Wand des Gehäuseteils als Anlage bzw. Abstützung des Wechselrahmens für den schwingungsfreien Sitz genutzt wird.

Etwaiger auftretender Verschleiß an den Rastflächen der Riegelelemente sowie auch an den Rastflächen im Wechselrahmen sowie auch den zusammenwirkenden Flächen des Wechselrahmens und des Anschlages werden über die Rastkraft der Riegelelemente automatisch ausgeglichen.

In weiterer Ausgestaltung der Erfindung ist vorgesehen, daß der Anschlag an einer Innenwand des Gehäuseteils vorgesehen ist. In weiterer Ausgestaltung der Erfindung ist vorgesehen, daß die Innenwand Bestandteil einer Stirnwand des Gehäuseteils ist. Ein wesentlicher Vorteil dieser Ausführungsformen ist, daß hier ebenfalls Bestandteile ohnehin vorhandener Bauelemente, wie die Stirnwand des Gehäuseteils, für die Ausübung einer weiteren neuen Funktion genutzt werden.

Eine bevorzugte Ausführungsform der Erfindung zeichnet sich dadurch aus, daß die Positionskraftkomponente nur in einer Richtung der Schwingungsrichtungen des bewegbaren Schneidelementes wirksam ist. Dies hat den Vorteil, daß durch einen dementsprechenden Verlauf der Anlageflächen an den Riegelelementen der Wechselrahmen wechselseitig auf das Gehäuseteil aufsetzbar und mit diesem verriegelbar ist.

Nach einer Ausführungsform der Erfindung ist vorgesehen, daß die Haltekraftkomponente entgegen der Entnahmerichtung des Wechselrahmens vom Gehäuseteil wirksam ist.

Nach einer bevorzugten Ausführungsform der Erfindung sind an jeder Längsseitenwand des Wechselrahmens zwei Rastflächen vorgesehen.

Eine besonders vorteilhafte Ausführungsform der Erfindung zeichnet sich dadurch aus, daß ausgehend von einem gemeinsamen Nullpunkt die Rastflächen schräg verlaufend zur x-Achse, zur y-Achse und zur z-Achse ausgebildet sind. Nach einer bevorzugten Ausführungsform der Erfindung ist vorgesehen, daß sämtliche an den Längsseitenwänden des Wechselrahmens vorgesehenen Rastflächen in Bezug auf den Anschlag mit einem in den Koordinatenachsen x und y sowie x und z ansteigenden Verlauf in Relation zu einem gemeinsamen Nullpunkt ausgebildet sind. In Anpassung an diese Ausführungsformen ist in weiterer Ausgestaltung der Erfindung an dem Riegelelement wenigstens eine Rastfläche vorgesehen. Nach einer bevorzugten Ausführungsform der Erfindung sind an dem Riegelelement zwei Rastflächen vorgesehen. In weiterer Ausgestaltung letztgenannter Ausführungsform sind die Rastflächen keilförmig zueinander verlaufend ausgebildet. Ein wesentlicher Vorteil dieser Ausführungsform besteht darin, daß ohne eine Aufsatzrichtung beachten zu müssen, der Wechsselrahmen auf das Gehäuseteil aufgesetzt und mit diesem über die Riegelelemente verriegelt werden kann, um danach schwingungsfrei auf dem Gehäuseteil am vorgesehenen Anschlag gehalten zu werden.

Nach einer Ausführungsform der Erfindung ist vorgesehen, daß die Ausrichtung der Rastflächen an den Riegelelementen im wesentlichen an die Ausrichtung der Rastflächen im Wechselrahmen angepaßt ist. In weiterer Ausgestaltung dieser Ausführungsform ist vorgesehen, daß die Formgebung der Rastfläche des Riegelelementes an die Rastfläche des Wechselrahmens derart angepaßt ist, daß die Anlage zusammenwirkender Rastflächen durch eine linienartige Berührung bestimmt ist. Eine alternative Ausführungsform der Erfindung zeichnet sich dadurch aus, daß die Anlage der Rastfläche des Riegelelementes an den Rastflächen des Wechselrahmens durch eine punktartige Berührung bestimmt ist.

Nach einer Ausführungsform der Erfindung ist weiterhin vorgesehen, daß die im Gehäuseteil angeordneten Riegelelemente von einem Federelement beaufschlagbar sind. Vorzugsweise ist ein Federelement zur Beaufschlagung von zwei in entgegengesetzten Richtungen wirksamen Riegelelementen vorgesehen.

Im folgenden werden anhand der zugehörigen Zeichnungen Ausführungsbeispiele der Erfindung dargestellt und näher beschrieben.

Es zeigen:
- Fig. 1: die Vorderansicht eines Trockenrasierapparates mit einem auf einem Gehäuse angeordneten Scherkopf, bestehend aus einem Gehäuseteil und einem Wechselrahmen mit Schneidelement,
- Fig. 2: den oberen Teil des Gehäuses eines Trockenrasierapparates mit darüber angeordnetem Scherkopf, mit einem mit dem Gehäuseteil in Verriegelungsstellung befindlichen Wechselrahmen,
- Fig. 3: den oberen Teil des Gehäuses eines Trockenrasierapparates mit darüber angeordnetem Gehäuseteil, ohne Wechselrahmen,
- Fig. 4: den oberen Teil des Gehäuses mit darüber angeordnetem Gehäuseteil mit einem in Entriegelungsstellung befindlichen Wechselrahmen mit an der Innenseite einer Längsseitenwand angeformten Rastflächen,
- Fig. 5: einen Schnitt durch das Gehäuseteil im Bereich von Rastelementen und durch die im Wechselrahmen vorgesehenen Anlageflächen,
- Fig. 6: einen Schnitt durch die Längsseitenwände und eine Stirnseitenwand des Wechselrahmens nach Fig. 5 mit zusammenwirkenden Anlageflächen des Wechselrahmens und der Riegelelemente,
- Fig. 7, 7a, 7b und 7c: eine vereinfachte schematische Darstellung der an einer Längsseitenwand des Wechselrahmens angeformten Anlageflächen einschließlich deren Konturen,
- Fig. 7d: eine schematische Darstellung einer Längsseitenwand des Wechselrahmens mit angeformten Anlageflächen sowie Riegelelemente, deren Anlageflächen die Anlageflächen der Längsseitenwand des Wechselrahmens beaufschlagen,
- Fig. 8: eine perspektivische Darstellung eines Riegelelementes mit keilförmig zueinander verlaufenden Rastflächen,
- Fig. 9: eine Sicht auf die keilförmig zueinander verlaufenden Rastflächen eines Riegelelementes,
- Fig. 10: eine perspektivische Darstellung der Innenseite eines Steges eines Wechselrahmens mit Anlageflächen sowie mit zur Hälfte dargestellten Stimseitenwänden.

Fig. 1 zeigt einen Trockenrasierapparat TR mit einem Gehäuse 1, in dessen Vorderseite ein Betätigungsschalter 2 sowie ein verstellbar gelagertes Trimmsystem TS angeordnet sind. In der Bodenwand des Gehäuses 1 ist eine Gerätesteckdose 3 zum Anschluß eines Stromversorgungskabels angeordnet. Auf dem Gehäuse 1 ist ein Scherkopf vorgesehen, in dessen Gehäuseteil G ein Wechselrahmen WR mit wenigstens einem Schneidelement S abnehmbar befestigt ist. Das Gehäuseteil G des Scherkopfes ist mit zwei Tragelementen 4 und 5 gekoppelt. Die Trageelemente 4 und 5 sind zusammen mit dem Gehäuseteil G in den Pfeilrichtungen P hin und her bewegbar im Gehäuse 1 gelagert. Nach einer anderen Ausführungsform sind die Tragelemente 4, 5 im oder am Gehäuse 1 unbewegbar befestigt.

Fig. 2 zeigt den oberen Teil des Gehäuses 1, in dessen Gehäuseoberseite 6 mehrere Öffnungen 7, 8, 9 für den Durchtritt der aus dem Gehäuse herausragenden Tragelemente 4 und 5 sowie eines Antriebsstiftes 10 eines im Gehäuse 1 angeordneten elektrischen Antriebes A vorgesehen sind. Der Antriebsstift 10 befindet sich im Eingriff mit einer Nut 12 eines Kupplungselementes 11 zur Übertragung einer in den Pfeilrichtungen P hin und her gehenden Antriebsbewegung auf ein im Gehäuseteil G oszillierbar angeordnetes Schneidelement S über ein Kupplungselement K - siehe Fig. 3 -. Das Gehäuseteil G besteht aus zwei entgegengesetzt zueinander vorgesehenen Stirnwänden 13, 14 und einem die Stirnwände tragenden Gehäusemittenteil 15. Zwischen den beiden Stirnwänden 13 und 14 ist ein Wechselrahmen WR mittels Rasteinrichtungen R abnehmbar gehalten. In dem Wechselrahmen WR ist wenigstens ein Schneidelement S und/oder eine aus zwei zusammenwirkenden Schneidelementen bestehende Schneideinheit vorgesehen. Die von den Riegelelementen 18, 19 quer zu den Schwingungsrichtungen - Pfeilrichtungen P - eines bewegbaren Schneidelementes S ausübbare Rastkraft, ist mittels der räumlichen Ausrichtung der an den Riegelelementen 18, 19 vorgesehenen Anlageflächen 80, 90 und der am Wechselrahmen WR vorgesehenen Anlageflächen 20, 21 - siehe Fig. 3 und Fig. 4 - in eine Positionskraftkomponente FS und in eine Haltekraftkomponente FU derart umsetzbar, daß der Wechselrahmen WR mittels der in einer horizontalen Richtung (+) x wirksam werdenden Positionskraftkomponente FS gegen einen am Gehäuseteil G vorgesehenen Anschlag AG gedrückt wird und mittels der in einer vertikalen Richtung (-y) nach unten zum Gehäuse 1 wirksam werdenden Haltekraftkomponente FU von den Riegelelementen 18, 19 am Gehäuseteil G gehalten wird.

Bei der Ausführungsform nach Fig. 2 ist das Gehäuseteil G des Scherkopfes an den Tragelementen 4 und 5 um eine Schwenkachse Z-Z schwenkbar gelagert. Hierzu ragen die Tragelemente 4 und 5 in den Innenraum der Stirnwände 13 und 14 hinein, um im Bereich der Schwenkachse Z-Z mittels eines Schwenklagers - nicht dargestellt - die Schwenkbarkeit des Scherkopfes zu gewährleisten. Nach einer weiteren Ausführungsform kann das Gehäuseteil G des Scherkopfes auf dem Gehäuse 1 des Trockenrasierapparates starr befestigt sein bzw. als Bestandteil des Gehäuses ausgebildet sein - nicht dargestellt. Die Tragelemente 4 und 5 sind entweder im Gehäuse 1 starr befestigt oder aber nach einer anderen Ausführungsform wenigstens in den Pfeilrichtungen P bewegbar gelagert. An dem Gehäuseteil G sind zwei Betätigungstasten 16 und 17 vorgesehen, mittels denen der Wechselrahmen WR durch Einwirkung auf die Rasteinrichtungen R zum Zwecke des Abnehmens entriegelbar ist.

Fig. 3 zeigt den oberen Teil des Gehäuses 1 mit einem darauf vorgesehenen Gehäuseteil G mit abgenommenem Wechselrahmen WR, wodurch weitere Bauelemente des Scherkopfes und deren Anordnung im Gehäuseteil G erkennbar dargestellt sind. Im Gehäusemittenteil 15 ist benachbart zu den Stirnwänden 13 und 14 jeweils ein Riegelelement 18, 19, federnd gelagert. Zwischen den beiden Stirnseitenwänden 13 und 14 mit den Innenwänden 36, 37 ist ein als Untermesser 22 ausgebildetes Schneidelement S auf einem Kupplungselement K angeordnet. Das Kupplungselement K ist mit dem Schneidelement S im Gehäusemittenteil 15 bewegbar angeordnet und mit dem Kupplungselement 11 zur Übertragung der Antriebsbewegung des Antriebsstiftes 10 gekoppelt. An jedem der Riegelelemente 18 und 19 ist jeweils eine Anlageflächen 80 und eine Anlagefläche 90 vorgesehen. Die Anlageflächen 80 und 90 sind keilförmig zueinander verlaufend an den Stirnseiten der Riegelelemente 18 und 19 vorgesehen.

Fig. 4 zeigt den oberen Teil des Gehäuses 1 mit einem darauf angeordneten Gehäuseteil G und einem in Entnahmerichtung Pfeilrichtung E abnehmbaren Wechselrahmen WR. Der Wechselrahmen WR besteht im wesentlichen aus zwei in Längsrichtung - Pfeilrichtung P - verlaufenden Stegen 32 und 33 sowie diese Stege 32 und 33 verbindende Stirnseitenwände 34 und 35, - siehe Fig. 5 - sowie wenigstens einem zwischen den Stegen 32, 33 und Stirnseitenwänden 34, 35 angeordneten Obermesser 25. Die Innenwände 36 und 37 der Stirnwände 13 und 14 sowie die Außenwände 38 und 39 der Stirnseitenwände 34 und 35 verlaufen keilförmig zur vertikalen Mittenachse V des Trockenrasierapparates TR derart, daß der Abstand der Stirnwände 13 und 14 zueinander im Bereich des Gehäusemittenteils 15 geringer ist als der Abstand der Stirnwände 13 und 14 in Höhe des Schneidelementes S. Diese Formgebung hat zur Folge, daß die sich im verriegelten Zustand des Wechselrahmens WR mit dem Gehäuseteil G die Stirnseitenwände 34 und 35 die Innenwände 36 und 37 der Stirnwände 13 und 14 berühren bzw. nahezu berühren.

Durch Betätigen der Betätigungstasten 16, 17 ist der Wechselrahmen WR entriegelbar. Im dargestellten Zustand des Wechselrahmens WR befinden sich die Riegelelemente 18, 19 außer Eingriff mit den an den Stegen 32, 33 des Wechselrahmens WR vorgesehenen Anlageflächen 20, 21 wie dies in beispielsweise in Fig. 4 mittels unterbrochener Linien dargestellt ist.

Fig. 5 zeigt einen Schnitt durch das Gehäuseteil G im Bereich der im Gehäuseteil G entgegengesetzt zueinander bewegbaren Riegelelemente 18 und der diesen zugeordneten Anlageflächen 20 sowie durch den Wechselrahmen WR. In dem hier gezeigten Ausführungsbeipsiel sind in dem Wechselrahmen WR die Obermesser 25 und 26 von jeweils einem Kurzhaarschneidsystem KHS sowie ein Langhaarschneidsystem LHS vorgesehen. In den in Längsrichtung des Wechselrahmens WR verlaufenden Stegen 32, 33 ist jeweils eine eine schräg verlaufende Anlagefläche 20, angeformt an der jeweils ein Riegelelement 18 anliegt. Zwischen den beiden Riegelelementen 18 ist ein Federelement 52 vorgesehen, mittels dem die beiden Rastelemente 18, aus der jeweiligen Längsseitenwand 53 und 54 des Gehäuseteils G herausragend, in einer Verriegelungsposition gehalten werden. Bei Abnahme des Wechselrahmens WR vom Gehäuseteil G in Entnahmerichtung Pfeilrichtung E üben die schrägen Flächen der Anlageflächen 20, 21 einen Druck auf die Anlageflächen 80, 90 der aus dem Gehäuseteil G herausragenden Riegelelemente 18, 19 aus und bewegen die Riegelelemente 18, 19 gegen den Druck des Federelementes 52 in den Innenraum des Gehäuseteils G hinein und zwar solange, bis die Anlageflächen 80, 90 der Stege 32 und 33 sich an sämtlichen vorgesehenen Regelelementen 18 und 19 vorbeibewegt haben. Der Wechselrahmen WR ist dann vom Gehäuseteil G freigegeben.

Die von dem Federelement 52 auf die beiden Riegelelemente 18 ausgeübte Federkraft wirkt als Rastkraft FR über die an den Riegelelementen 18 vorgesehenen Anlageflächen 90 auf die an den Stegen 32, 33 des Wechselrahmens WR vorgesehenen, schräg verlaufenden Anlageflächen 20 ein. Mittels der in einem vorgebenen Winkel zur horizontalen Wirkrichtung der Rastkraft FR verlaufenden Anlagefläche 20 wird über die darauf einwirkenden Anlageflächen 90 der Riegelelemente 18 die Rastkraft FR in eine entsprechende entgegen der Pfeilrichtung E wirkende Haltekraftkomponente FU umgesetzt - siehe Fig. 2 -, wodurch der Wechselrahmen WR einen Gehäuseteil G in einem verriegelten Zustand gehalten wird. Ein vergleichbarer Aufbau einschließlich Funktion ist auch im Verriegelungsbereich der von einem Federelement beaufschlagten und auf im Wechselrahmen vorgesehene Anlageflächen 21 einwirkenden Riegelelemente 19 gegeben.

In Fig. 6 ist ein Teilbereich eines Wechselrahmens mit von einem Federelement 52 beaufschlagten Riegelelementen 18 gemäß dem in Fig. 5 angegebenen Schnitt A-A dargestellt. Die von dem Federelement 52 auf die beiden Riegelelemente 18 ausgeübte Federkraft wirkt als Rastkraft FR über die an den Riegelelementen 18 vorgesehenen Anlageflächen 90 auf die an den Stegen 32, 33 des Wechselrahmens WR vorgesehenen, schräg verlaufend ausgebildeten Anlageflächen 20 ein. Mittels der in einem vorgegebenen Winkel zur horizontalen Wirkrichtung der Rastkraft FR verlaufenden Anlagefläche 20 wird über die darauf einwirkende Anlagefläche 20 der Riegelelemente 18 die Rastkraft FR in eine entsprechende Positionskraftkomponente FS umgesetzt, wodurch der Wechselrahmen WR in der Richtung P1 der Pfeilrichtungen P in Anlage an einem Anschlag AG am Gehäuseteil G gehalten wird. Im in Fig. 6 dargestellten Zustand liegt die Außenwand 38 des Wechselrahmens WR an dem Anschlag AG an der durch die Innenwand 36 der Stirnwand 14 des Gehäuseteils G gebildet wird.

In den Fig. 7, 7a, 7b und 7c und 7d ist beispielsweise der Steg 33 eines Wechselrahmens WR schematisch dargestellt, um den schrägen Verlauf der Anlageflächen 20 und 21 optisch aufzuzeigen. An der Innenwand des Steges 33 sind in einem relativ weiten Abstand zueinander - siehe Fig. 2 - die Anlageflächen 20, 21 als Bestandteil von Vorsprüngen 110 und 111 angeformt, wobei die räumliche Ausrichtung der Anlageflächen 20, 21 an Hand eines Koordinatensystems an dem Vorsprung 111 stellvertretend für sämtliche am Wechselrahmen WR vorgesehenen Anlageflächen 20, 21 näher erläutert wird.

Die in Fig. 7a dargestellte x-Achse erstreckt sich in Längsrichtung des Steges 33 des Wechselrahmens WR, d.h. parallel zur Schwingungsrichtung P des Untermessers 22 - siehe Fig. 3 -. Die y-Achse schneidet die x-Achse in einem rechten Winkel. Ausgehend vom Nullpunkt des Koordinatenkreuzes erstreckt sich die Anlagefläche 21 mit der die Anlage des Riegelelementes 19 kennzeichnenden Anlagelinie 100 in einem vorgegebenen Winkel je schräg zur x-Achse und schräg zur y-Achse, wodurch eine Positionskraftkomponente FS - siehe Fig. 6 - in (+)x Richtung wirksam wird.

In Fig. 7b wird die y-Achse und die diese rechtwinklig schneidende z-Achse dargestellt, ausgehend vom Nullpunkt des Koordinatensystems den schrägen Verlauf der Anlagefläche 20 aufzuzeigen. Die z-Achse stellt die Wirkrichtung der Rastkraft FR dar. Die Anlagefläche 21 erstreckt sich in einem vorgegebenen Winkel schräg zur z-Achse sowie schräg y-Achse, wodurch eine Haltekraftkomponente FU in (-)y Richtung wirksam wird.

Fig. 7c zeigt eine Seitenansicht des Steges 33 sowie der Vorsprünge 110 und 111 mit den Anlageflächen 20 und 21 und den Anlagelinien 100 in einer Draufsicht.

Fig. 7 zeigt eine perspektivische Darstellung des schematisch dargestellten Steges 33 des Wechselrahmens WR mit daran angeformten Vorsprüngen 110, 111 und den an diesen vorgesehenen Anlageflächen 20 und 21.

Fig. 7d zeigt eine perspektivische Darstellung des Steges 33 mit daran angeformten Vorsprüngen 100, 111 nach den Figuren 7 bis 7c sowie mittels Anlageflächen 80, 90 in Anlage an den Anlagelinien 100 befindlichen Rastelementen 18, 19.

Die ein Gehäusemittenteil 15 federnd angeordneten Riegelelemente 18, 19 - siehe Fig. 3 und Fig. 5 - können auf der einen Stirnseite mit einer Anlagefläche 80 oder 90 versehen sein. Um eine wechselseitige Anordnung des Wechselrahmens WR zu gewährleisten sind sämtliche Riegelelemente 18, 19 mit jeweils einer Anlagefläche 80 und einer Anlagefläche 90 versehen, wie dies in Fig. 8 und in Fig. 9 dargestellt ist. Die Anlageflächen 80 und 90 verlaufen keilförmig zueinander in einem vorgegebenen Winkel zur x-Achse, wie dies in Fig. 9 durch das eingezeichnete Koordinatensystem dargestellt ist. Die Anlageflächen 80, 90 sind sehr schmal ausgebildet, so daß bei Anlage an den Anlageflächen 20 und 21 der Vorsprünge 110, 110 eine linienartige Berührung dieser Anlageflächen 20, 21 und 80, 90 stattfindet, die durch die dargestellten Anlagelinien 100 gekennzeichnet ist.

Fig. 10 zeigt beispielsweise eine perspektivische Darstellung eines Teiles des Rahmens eines Wechselrahmens WR und zwar den Steg 33 mit daran angeformten Anlageflächen 20, 21 aufweisenden Vorsprüngen 110, 111 sowie an den Enden des Steges 33 angeformte Stirnseitenwände 34, 35, die zur Sichtbarmachung der Formgebung der Anlageflächen 20, 21 nur zur Hälfte dargestellt sind. Um die an Hand der Fig. 5, 6 und 7 bis 7d aufgezeigte Umsetzung der von den Riegelelementen 18, 19 ausgehenden Rastkraft FR in eine Haltekraftkomponente FU und eine Positionskraftkomponente FS räumlich darzustellen, sind in Fig. 10 sämtliche Raumkoordinaten x-y und z sowie die Winkel und die der räumlichen Ausrichtung der Anlageflächen 20, 21, 80, 90 entsprechen, in einem beispielsweise der Anlagefläche 21 zugeordneten Koordinatenkreuz darstellt, wobei der Nullpunkt für die Raumkoordinaten durch ein in der Mitte der Anlagelinie 100 gewählter Anlagepunkt bestimmt ist. Aus dieser Darstellung und aus der Darstellung nach Fig. 4 geht hervor, daß sämtliche Anlageflächen 20 und 21 an den Stegen 32 und 33 in Bezug auf die Koordinatenachsen x und y in einem Winkel ansteigend auszubilden sind, um die in plus x Richtung vorgesehene Positionskraftkomponente FS zu erzeugen, die den Wechselrahmen WR zu dem im Gehäuseteil G vorgesehenen Anschlag AG zu bewegen und danach an diesem Anschlag AG schwingfrei zu halten.

## Patentansprüche

1. Trockenrasierapparat mit einem Gehäuse, mit einem Gehäuseteil (G) sowie mit wenigstens einem in einer horizontalen Ebene (E) hin und her bewegbaren Schneidelement und mit einem wenigstens ein Schneidelement (S) aufweisenden Wechselrahmen (WR), der von wenigstens zwei Rasteinrichtungen (R1, R2; R3, R4) am Gehäuseteil (G) abnehmbar gehalten ist, wobei die Rasteinrichtungen (R1, R2; R3, R4) durch eine am Wechselrahmen (WR) vorgesehene Anlagefläche 20, 21 sowie durch eine Anlagefläche (80, 90) eines federnd gelagerten eine Rastkraft (FR) ausübenden Riegelelementes (18, 19) gebildet ist, **dadurch gekennzeichnet, daß** mittels der Rasteinrichtungen (R1, R2; R3, R4) eine Haltefunktion und schwingungsfreie Positionierungsfunktion des Wechselrahmens (WR) am Gehäuseteil (G) ausübbar ist.

2. Trockenrasierapparat nach Anspruch 1, **dadurch gekennzeichnet, daß** die Rastkraft (FR) des Riegelelementes (18, 19) mittels einer räumlichen Ausrichtung der Anlageflächen des Riegelelementes (80, 90) und der Anlageflächen (20, 21) des Wechselrahmens (WR) in eine Positionskraftkomponente (FS) und in eine Haltekraftkomponente (FU) umsetzbar ist.

3. Trockenrasierapparat nach Anspruch 1 oder 2, **dadurch gekennzeichnet, daß** die schwingungsfreie Positionierung des Wechselrahmens (WR) durch Anlagen des Wechselrahmens (WR) an einem Anschlag (AG) am Gehäuseteil (G) bestimmt ist.

4. Trockenrasierapparat nach einem der Ansprüche 1 bis 3, **dadurch gekennzeichnet, daß** der Anschlag (AG) durch eine Innenwand (36, 37) des Gehäuseteils (G) gebildet ist.

5. Trockenrasierapparat nach Anspruch 4, **dadurch gekennzeichnet, daß** die Innenwand (36, 37) des Gehäuseteils (G) Bestandteil einer Stirnwand (13, 14) ist.

6. Trockenrasierapparat nach einem der vorhergehenden Ansprüche, **dadurch gekennzeichnet, daß** die Positonskraftkomponente (FS) nur in einer Richtung (P1 oder P2) der Schwingungsrichtungen (Pfeilrichtung P) des bewegbaren Schneidelementes (S) wirksam ist.

7. Trockenrasierapparat nach einem der vorhergehenden Ansprüche, **dadurch gekennzeichnet, daß** die Haltekraftkomponente (FU) entgegen der Entnahmerichtung (Pfeilrichtung E) des Wechselrahmens (WR) wirksam ist.

8. Trockenrasierapparat nach einem der vorhergehenden Ansprüche, **dadurch gekennzeichnet, daß** an jeder Längsseitenwand (53, 54) des Wechselrahmens (WR) zwei Anlageflächen (20, 21) vorgesehen sind.

9. Trockenrasierapparat nach einem der vorhergehenden Ansprüche, **dadurch gekennzeichnet, daß** die ausgehend von einem gemeinsamen Nullpunkt Anlageflächen schräg zur x-Achse und schräg zur y-Achse und zur z-Achse verlaufend ausgebildet sind.

10. Trockenrasierapparat nach einem der vorhergehenden Ansprüche, **dadurch gekennzeichnet, daß** die sämtlichen an den Längsseitenwänden (53, 54) des Wechselrahmens (WR) vorgesehenen Anlageflächen (20, 21) in Bezug auf den Anschlag (AG) mit einem in den Koordinatenachsen x und y sowie y und z in Relation zum Null-Punkt ansteigenden Verlauf ausgebildet sind.

11. Trockenrasierapparat nach einem der vorhergehenden Ansprüche; **dadurch gekennzeichnet, daß** an dem Riegelelement (18, 19) wenigstens eine Anlagefläche (80, 90) vorgesehen ist.

12. Trockenrasierapparat nach einem der vorhergehenden Ansprüche, **dadurch gekennzeichnet, daß** an dem Riegelelement (18, 19) zwei Anlageflächen (80, 90) vorgesehen sind.

13. Trockenrasierapparat nach Anspruch 12, **dadurch gekennzeichnet, daß** die Anlageflächen (80, 90) keilförmig zueinander verlaufend ausgebildet sind.

14. Trockenrasierapparat nach einem der vorhergehenden Ansprüche, **dadurch gekennzeichnet, daß** die Ausrichtung der Anlageflächen (80, 90) an den Riegelementen (18, 19) an die Ausrichtung der Anlageflächen (20, 21) am Wechselrahmen (WR) angepaßt ist.

15. Trockenrasierapparat nach Anspruch 14, **dadurch gekennzeichnet, daß** die Anlage der Anlageflächen (80, 90) der Riegelelemente (18, 19) an die Anlageflächen (20, 21) des Wechselrahmens (WR) durch eine linienartige Berührung einer Anlagelinie (100) bestimmt ist.

16. Trockenrasierapparat nach Anspruch 14, **dadurch gekennzeichnet, daß** die Anlage der Anlagefläche (80, 90) der Riegelelemente (18, 19) an den Anlageflächen (20, 21) des Wechselrahmens (WR) durch eine punktartige Berührung bestimmt ist.

17. Trockenrasierapparat nach einem der vorhergehenden Ansprüche, **dadurch gekennzeichnet, daß** die im Gehäuseteil (G) angeordneten Riegelelemente (18, 19) von einem Federelement (52) beaufschlagbar sind.

18. Trockenrasierapparat nach Anspruch 14, **dadurch gekennzeichnet, daß** ein Federelement (52) zur Beaufschlagung von zwei in entgegengesetzten Richtungen wirksamen Riegelelementen (18, 19) vorgesehen ist.

## Claims

1. A dry shaving apparatus with a housing, comprising a housing part (G), at least one cutter element capable of reciprocating in a horizontal plane (E) and a removable frame (WR) having at least one cutter element (S) and detachably held on the housing part (G) by at least two detent mechanisms (R1, R2; R3, R4), said detent mechanisms (R1, R2; R3, R4) being formed by a seating surface (20, 21) provided on the removable frame (WR) and a seating surface (80, 90) of a resiliently mounted detent element (18, 19) exerting a locking force (FR), **characterized in that** the detent mechanisms (R1, R2; R3, R4) are capable of exerting a holding function and a vibration-free positioning function of the removable frame (WR) on the housing part (G).

2. The dry shaving apparatus as claimed in claim 1, **characterized in that** the locking force (FR) of the detent element (18, 19) is convertible into a position-force component (FS) and a holding-force component (FU) by spatially aligning the seating surfaces of the detent element (80, 90) and the seating surfaces (20, 21) of the removable frame (WR).

3. The dry shaving apparatus as claimed in claim 1 or 2, **characterized in that** the vibration-free positioning of the removable frame (WR) is determined by engagement of the removable frame (WR) with a stop (AG) on the housing part (G).

4. The dry shaving apparatus as claimed in any one of the claims 1 to 3, **characterized in that** the stop (AG) is formed by an inner surface (36, 37) of the housing part (G).

5. The dry shaving apparatus as claimed in claim 4, **characterized in that** the inner surface (36, 37) of the housing part (G) is a component part of an end wall (13, 14).

6. The dry shaving apparatus as claimed in any one of the preceding claims, **characterized in that** the position-force component (FS) is effective only in one direction (P1 or P2) of the directions of oscillation (direction of arrow P) of the movable cutter element (S).

7. The dry shaving apparatus as claimed in any one of the preceding claims, **characterized in that** the holding-force component (FU) is effective in opposition to the direction of withdrawal (direction of arrow E) of the removable frame (WR).

8. The dry shaving apparatus as claimed in any one of the preceding claims, **characterized in that** two seating surfaces (20, 21) are provided on each longitudinal side wall (53, 54) of the removable frame (WR).

9. The dry shaving apparatus as claimed in any one of the preceding claims, **characterized in that,** proceeding from a common origin, the seating surfaces extend at an inclination to the x-axis and at an inclination to the y-axis and the z-axis.

10. The dry shaving apparatus as claimed in any one of the preceding claims, **characterized in that** with reference to the stop (AG) all the seating surfaces (20, 21) provided on the longitudinal side walls (53, 54) of the removable frame (WR) are constructed to ascend in the coordinate axes x and y as well as y and z relative to the origin.

11. The dry shaving apparatus as claimed in any one of the preceding claims, **characterized in that** at least one seating surface (80, 90) is provided on the detent element (18, 19).

12. The dry shaving apparatus as claimed in any one of the preceding claims, **characterized in that** two seating surfaces (80, 90) are provided on the detent element (18, 19).

13. The dry shaving apparatus as claimed in claim 12, **characterized in that** the seating surfaces (80, 90) are constructed so as to extend in wedge shape relative to each other.

14. The dry shaving apparatus as claimed in any one of the preceding claims, **characterized in that** the alignment of the seating surfaces (80, 90) on the detent elements (18, 19) is adapted to the alignment of the seating surfaces (20, 21) on the removable frame (WR).

15. The dry shaving apparatus as claimed in claim 14, **characterized in that** the engagement of the seating surfaces (80, 90) of the detent elements (18, 19) with the seating surfaces (20, 21) of the removable frame (WR) is defined by a line-type contact along a contact line (100).

16. The dry shaving apparatus as claimed in claim 14, **characterized in that** the engagement of the seating surfaces (80, 90) of the detent elements (18, 19) with the seating surfaces (20, 21) of the removable frame (WR) is defined by a point-type contact.

17. The dry shaving apparatus as claimed in any one of the preceding claims, **characterized in that** the detent elements (18, 19) arranged in the housing part (G) are adapted to be acted upon by a spring element (52).

18. The dry shaving apparatus as claimed in claim 14, **characterized in that** provision is made for a spring element (52) for bearing upon two detent elements (18, 19) acting in opposite directions.

## Revendications

1. Appareil de rasage à sec comportant un boîtier, possédant un élément de boîtier (G) ainsi qu'au moins un élément de coupe déplaçable en va-et-vient dans un plan horizontal (E) et comportant au moins un cadre interchangeable (WR), qui possède au moins un élément de coupe (S) et est retenu de façon amovible sur la partie de boîtier (G) par au moins deux dispositifs d'encliquetage (R1, R2; R3, R4), les dispositifs d'encliquetage (R1, R2; R3, R4) étant formés par une surface d'application (20, 21) prévu sur le cadre interchangeable (WR), ainsi que par une surface d'application (80, 90) d'un élément de verrouillage (18, 19) qui est monté élastiquement et applique une force d'encliquetage (FR), **caractérisé en ce qu'**une fonction de retenue et une fonction de positionnement sans oscillation du cadre interchangeable (WR) sur la partie de boîtier (G) peuvent être exercées au moyen des dispositifs d'encliquetage (R1, R2; R3, R4).

2. Appareil de rasage à sec selon la revendication 1, **caractérisé en ce que** la force d'encliquetage (FR) de l'élément de verrouillage (18, 19) peut être convertie en une composante de force de positionnement (FS) et en une composante de force de retenue (FU), au moyen d'un alignement spatial des surfaces d'application de l'élément de verrouillage (80, 90) et des surfaces (20, 21) du cadre interchangeable (WR).

3. Appareil de rasage à sec selon la revendication 1 ou 2, **caractérisé en ce que** le positionnement sans oscillation du cadre interchangeable (WR) est déterminé par l'application du cadre interchangeable (WR) contre une butée (AG) située sur la partie de boîtier (G).

4. Appareil de rasage à sec selon l'une des revendications 1 à 3, **caractérisé en ce que** la butée (AG) est formée par une paroi intérieure (36, 37) de la partie de boîtier (G).

5. Appareil de rasage à sec selon la revendication 4, **caractérisé en ce que** la paroi intérieure (36,37) de la partie de boîtier (G) fait partie d'une paroi frontale (13,14).

6. Appareil de rasage à sec selon l'une des revendications précédentes, **caractérisé en ce que** la composante de force de positionnement (FS) agit uniquement dans une direction (P1 ou P2) des directions d'oscillation (direction de flèche P) de l'élément de coupe mobile (F).

7. Appareil de rasage à sec selon l'une des revendications précédentes, **caractérisé en ce que** la composante de force de retenue (FU) agit à l'encontre de la direction de retrait (direction de flèche E) du cadre interchangeable (WR).

8. Appareil de rasage à sec selon l'une des revendications précédentes, **caractérisé en ce que** deux surfaces de butée (20, 21) sont prévues sur chaque paroi de côté longitudinal (53, 54) du cadre interchangeable (WR).

9. Appareil de rasage à sec selon l'une des revendications précédentes, **caractérisé en ce que** les surfaces d'application, qui s'étendent à partir d'un point zéro commun, s'étendent obliquement par rapport à l'axe x et obliquement par rapport à l'axe y et à l'axe z.

10. Appareil de rasage à sec selon l'une des revendications précédentes, **caractérisé en ce que** toutes les surfaces d'application (20, 21) prévues sur les parois (53, 54) des parois latérales du cadre interchangeable (WR) sont formées par rapport à la butée (AG) avec une configuration qui remonte dans les axes de coordonnées x et y ainsi que y et z par rapport au point zéro.

11. Appareil de rasage à sec selon l'une des revendications précédentes, **caractérisé en ce qu'**au moins une surface d'application (80, 90) est prévue sur l'élément de verrouillage (18, 19).

12. Appareil de rasage à sec selon l'une des revendications précédentes, **caractérisé en ce que** deux surfaces d'application (80, 90) sont prévues sur l'élément de verrouillage (18, 19).

13. Appareil de rasage à sec selon la revendication 12, **caractérisé en ce que** les surfaces d'application (80, 90) sont agencées de manière à converger en forme de coin.

14. Appareil de rasage à sec selon l'une des revendications précédentes, **caractérisé en ce que** la rotation des surfaces d'application (80, 90) sur les éléments de verrouillage (18, 19) est adaptée à l'orientation des surfaces d'application (20, 21) sur le cadre interchangeable (WR).

15. Appareil de rasage à sec selon la revendication 14, **caractérisé en ce que** l'application des surfaces d'application (80, 90) des éléments de verrouillage (18, 19) contre les surfaces d'application (20, 21) du cadre interchangeable (WR) est déterminé par un contact de type linéaire d'une chaîne d'installation et un contact linéaire d'une ligne d'application (100).

16. Appareil de rasage à sec selon la revendication 14, **caractérisé en ce que** l'application des surfaces d'application (80, 90) des éléments de verrouillage (18, 19) sur les surfaces d'application (20, 21) du cadre interchangeable (WR) est déterminée par un contact ponctuel.

17. Appareil de rasage à sec selon l'une des revendications précédentes, **caractérisé en ce que** les éléments de verrouillage (18, 19) disposés dans la partie de boîtier (G) peuvent être chargés par un élément de ressort (52).

18. Appareil de rasage à sec selon la revendication 14, **caractérisé en ce qu'**un élément de ressort (52) est prévu pour charger deux éléments de verrouillage (18, 19) qui sont actifs dans des directions opposées.
